# EUROPÄISCHE PATENTSCHRIFT

(11) **EP 1 157 834 B1**
(45) Veröffentlichungstag und Bekanntmachung des Hinweises auf die Patenterteilung: **14.08.2002**
(21) Anmeldenummer: 01120931.9
(22) Anmeldetag: 10.02.1999
(51) Int. Cl.: B41F 21/00, B41F 33/00, B41F 23/08, B41F 13/00

(54) **Vorrichtung zum Transport von Bogen**
Device for conveying sheets
Dispositif pour transporter des feuilles

(30) Priorität: 13.02.1998 DE 19805920
(43) Veröffentlichungstag der Anmeldung: 28.11.2001
(62) Teilanmeldung aus: 99915469.3
(73) Patentinhaber: Koenig & Bauer Aktiengesellschaft, 97080 Würzburg (DE)
(72) Erfinder: Reinhard, Gerald Josef, 97320 Sulzfeld (DE); Schaede, Johannes Georg, 97074 Würzburg (DE)

(56) Entgegenhaltungen:
- DE-C- 295 596
- FR-A- 2 401 027
- GB-A- 469 309
- US-A- 4 210 078
- "SHEET FEED SYSTEM" RESEARCH DISCLOSURE, Nr. 404, 1. Dezember 1997 (1997-12-01), Seite 944 XP000735770

## Beschreibung

Die Erfindung betrifft eine Vorrichtung zum Transport von Bogen gemäß dem Oberbegriff des Anspruches 1.

Das Dokument "Sheet feed system", Research Disclosure, December 1997, XP-000735770, Seite 944 beschreibt ein Verfahren zum Transport von Bogen in einer Bogenverarbeitungsmaschine mit einem Transportzylinder mit folgenden Schritten:
- ein Bogen wird dem Transportzylinder zugeführt;
- dieser Bogen wird von dem Transportzylinder mittels
- Rollenpaar und Bändertransportsystem abgeführt;
- eine Position dieses Bogens wird kontrolliert
- und anschließend dem Transportzylinder ein zweites Mal für dessen Widerdruck zugeführt.

Die FR-A-2 401027 beschreibt eine Vorrichtung zum Transport von Bogen in einer Bogenbearbeitungsmaschine mit einem Transportzylinder, dem eine erste Bogenzuführeinrichtung und eine erste Bogenabführeinrichtung sowie eine zweite Bogenzuführeinrichtung und eine zweite Bogenabführeinrichtung zugeordnet sind.

Die DE 295596 Cl zeigt zwei einem Transportzylinder zugeordnete Transporttrommeln, welche als Bogenzu- und - abführeinrichtung verwendet werden.

Der Erfindung liegt die Aufgabe zugrunde, eine Vorrichtung zum Transport von Bogen zu schaffen.

Die Aufgabe wird erfindungsgemäß durch die Merkmale des Anspruches 1 gelöst.

In vorteilhafter Weise können bei dem erfindungsgemäßen Verfahren und der zugehörigen Vorrichtung bestehende

Maschinen mit einer Vorrichtung zur Durchführung eines weiteren Bearbeitungsschritts, insbesondere zur Inspektion nachgerüstet werden.

Wird eine Inspektion vor weiteren Bearbeitungsschritten, z. B. Nummerieren oder Drucken durchgeführt, kann die weitere Bearbeitung in Abhängigkeit vom Inspektionsergebnis gesteuert werden, d. h. beispielsweise kann die Numerierung ausgesetzt werden.

Bei dem vorliegenden Ausführungsbeispiel wird eine erste Seite eines Bogens kontrolliert und seine zweite Seite nummeriert. Infolge der der Numerierung vorgeschalteten Inspektion wird im Gegensatz zur nachgeschalteten Inspektion eine Beschädigung der numerierten Seite ausgeschaltet.

Ein Ausführungsbeispiel der Erfindung ist in der Zeichnung dargestellt und wird im folgenden näher beschrieben.

Die Zeichnung zeigt eine schematische Darstellung einer Bogenverarbeitungsmaschine.

Eine Bogenverarbeitungsmaschine 01, z. B. eine Bogenrotationsdruckmaschine, weist eine einem nichtdargestellten Anleger nachgeschaltete Anlage 02 auf. Diese Anlage 02 besteht im wesentlichen beispielsweise aus einem Zuführtisch 03, einer Saugtrommel 04, einer ersten Transporttrommel 06 und einer zweiten Transporttrommel 07.

Der zweiten Transporttrommel 07 ist ein erster Bearbeitungszylinder 08, z. B. ein Gegendruckzylinder 08 nachgeschaltet. In Produktionsrichtung P gesehen ist dem Gegendruckzylinder 08 nach der zweiten Transporttrommel 07 eine dritte Transporttrommel 09 zugeordnet. Diese dritte Transporttrommel 09 wirkt mit Kettenrädern 11 einer ersten Kettenradwelle 12 eines Kettentransportsystemes 13 zusammen. Dieses Kettentransportsystem 13 weist zwei in axialer Richtung nebeneinander liegende, endlos umlaufende Ketten 14 auf.

An diesen Ketten 14 sind sich in axialer Richtung erstreckende Kettengreifersysteme (nicht dargestellt) angeordnet. Die Ketten 14 des Kettentransportsystemes 13 werden über Kettenräder 16 einer zweiten Kettenradwelle 17 umgelenkt und zurück zu den Kettenrädern 11 der ersten Kettenradwelle 12 geführt. Zwischen dieser ersten Kettenradwelle 12 und dem Gegendruckzylinder 08 ist eine vierte Transporttrommel 18 angeordnet.

Dieser vierten Transporttrommel 18 sind in Produktionsrichtung P gesehen zwei Bearbeitungszylinder 19; 21 nachgeschaltet. Im vorliegenden Ausführungsbeispiel sind diese Bearbeitungszylinder 19; 21 als Nummerierzylinder 19; 21 ausgebildet. Insbesondere können diese Bearbeitungszylinder 19; 21 auch Übertragungszylinder, Lackierzylinder, Perforierzylinder oder Formzylinder eines Druckwerkes sein.

Nach den Bearbeitungszylindern 19; 21 ist in Produktionsrichtung P gesehen dem Gegendruckzylinder 08 ein Kettentransportsystem 22 (Bogenabführeinrichtung) einer nicht dargestellten Auslage zugeordnet.

Zwischen den beiden Kettenradwellen 12; 17 des ersten Kettentransportsystems 13 ist innerhalb der Bahn der Ketten 14 eine Bearbeitungsvorrichtung 23, z. B. eine Inspektionsvorrichtung 23, angeordnet. Diese Inspektionsvorrichtung 23 besteht im wesentlichen aus einer Beleuchtungseinrichtung und einem photoelektrischen Sensor, z. B. einer CCD-Flächenkamera.

Gegenüber dieser Inspektionsvorrichtung 23 und außerhalb der Bahn der Ketten 14 ist ein sich in axialer Richtung und in Produktionsrichtung erstreckender Saugkasten 24 angeordnet.

Anstelle der Inspektionseinrichtung 23 kann auch eine (oder mehrere) andere Bearbeitungsstation, z. B. Ink-Jet Drucker, Laserdrucker, Perforiereinrichtung oder andere Druckeinrichtungen vorgesehen sein.

Im vorliegenden Ausführungsbeispiel weist jede Transporttrommel 06; 07; 09; 18 ein Greifersystem und der Gegendruckzylinder 08 zwei Greifersysteme auf. Bezogen auf den Nenndurchmesser der Transporttrommel 06; 07; 09; 18 ist also der Gegendruckzylinder 08 zweitourig. Ebenso sind die Kettenräder 11 der ersten Kettenradwelle 12 zweitourig ausgeführt.

Gegendruckzylinder 08, erste Kettenradwelle 12 und die zwischen der ersten Kettenradwelle 12 und dem Gegendruckzylinder 08 zwischengeschaltete dritte 09 und vierte Transporttrommel 18 sind derart angeordnet, daß durch Zentralen 26; 27; 28; 29 benachbarter Zylinder festgelegte Umfangslängen 31; 32; 33; 34 der Zylinder gleich lang sind. D.h. eine Umfangslänge 31 der dritten Transporttrommel 09 zwischen Gegendruckzylinder 08 und Kettenradwelle 12 wird durch eine \Ion einer Drehachse des Gegendruckzylinders 08 und einer Drehachse der dritten Transporttrommel 09 festgelegten Zentrale 26 und durch eine von einer Drehachse der Kettenradwelle 12 und der Drehachse der dritten Transporttrommel 09 festgelegten Zentrale 27 bestimmt.

Eine Umfangslänge 32 der Bahn der Ketten 14 im Bereich der ersten Kettenradwelle 12 zwischen dritter und vierter Transporttrommel 09; 18 wird durch die von der Drehachse der dritten Transporttrommel 09 und der Drehachse der Kettenradwelle 12 festgelegten Zentrale 27 und durch eine von einer Drehachse der vierten Transporttrommel 18 und der Drehachse der Kettenradwelle 12 festgelegten Zentrale 28 bestimmt.

Eine Umfangslänge 33 der vierten Transporttrommel 18 zwischen der ersten Kettenradwelle 12 und dem Gegendruckzylinder 08 wird durch eine von der Drehachse des Gegendruckzylinders 08 und einer Drehachse der vierten Transporttrommel 18 festgelegten Zentrale 29 und durch die von der Drehachse der Kettenradwelle 12 und der Drehachse der vierten Transporttrommel 18 festgelegten Zentrale 28 bestimmt.

Eine Umfangslänge des Gegendruckzylinders 08 zwischen dritter 09 und vierter Übergabetrommel 18 wird durch die von der Drehachse des Gegendruckzylinders 08 und der Drehachse der vierten Transporttrommel 18 festgelegten Zentrale 29 und durch die von der Drehachse des Gegendruckzylinders 08 und der Drehachse der dritten Transporttrommel 09 festgelegten Zentrale 26 bestimmt.

Vereinfachend wurde in der 0. g. Beschreibung mit Umfangslänge 31; 32; 33; 34 eine Länge der Bahn von Greiferauflagen von Greifersystemen der Zylinder 08; 09; 18 bzw. der Ketten 14 bezeichnet.

Anstelle des beschriebenen Kettentransportsystemes 13 sind auch Ausführungsbeispiele mit anderen Anzahlen von Kettenrädern oder anderer Bahnführung möglich. So können beispielsweise auch zwischen Gegendruckzylinder 08 und Kettentransportsystem 13 eine andere Anzahl von Transporttrommel zwischengeschaltet sein.

Auch ist es möglich, anstelle des Kettentransportsystems 13 weitere Trommeln oder Zylinder bzw. Bändersysteme einzusetzen.

Die Funktionsweise der Bogenverarbeitungsmaschine ist folgendermaßen:

Ein zu verarbeitender Bogen wird in bekannter Weise über den Zuführtisch 03 mittels der Saugtrommel 04 der ersten Transporttrommel 06 zugeführt.

Die erste Transporttrommel 06 übergibt den Bogen an die zweite Transporttrommel 07 und die zweite Transporttrommel 07 (erste Bogenzuführeinrichtung) gibt den Bogen weiter an den Gegendruckzylinder 08. Der Gegendruckzylinder 08 transportiert den Bogen zur dritten Transporttrommel 09 (Bogenabführeinrichtung), die den Bogen zu dem Kettentransportsystem 13 transportiert und an dieses den Bogen übergibt.

Das Kettentransportsystem 13 transportiert den Bogen zu der Inspektionseinrichtung 23. Mittels des Saugkastens 24 wird der Bogen während der Inspektion stabilisiert. Die Inspektion findet bei laufendem Kettentransportsystem 13 statt.

Das Kettentransportsystem 13 transportiert den kontrollierten Bogen weiter zur vierten Transporttrommel 18 (Bogenzuführeinrichtung), die den Bogen wieder zurück an den Gegendruckzylinder 08 übergibt.

Der Gegendruckzylinder 08 transportiert den kontrollierten Bogen zu den ersten Bearbeitungszylinder 19. Nach dieser Bearbeitung wird der kontrollierte und bearbeitete Bogen mittels des Gegendruckzylinders 08 zu dem zweiten Bearbeitungszylinder 21 transportiert und bedruckt.

Die Bearbeitung des kontrollierten Bogens kann wahlweise mittels beider Bearbeitungszylinder 19; 21 oder auch nur mittels eines der beiden wählbaren Bearbeitungszylinders 19; 21 erfolgen.

Die Bearbeitungszylinder 19; 21 sind beispielsweise in Abhängigkeit von dem Ergebnis der Inspektion betätigbar.

Allen Ausführungsbeispielen ist gemeinsam, daß ein Bogen zuerst einem Bogentransportzylinder 08, der den Bogen während eines ersten oder zweiten Bearbeitungsvorganges transportiert, zugeführt wird. Von diesem Bogentransportzylinder 08 wird der Bogen abgeführt, um den Bogen zu einem zweiten bzw. ersten Bearbeitungsvorgang zu transportieren.

Nach diesem Bearbeitungsvorgang wird der Bogen wieder diesem Bogentransportzylinder 08 zugeführt und weitertransportiert.

Das Abführen des Bogens von dem Bogentransportzylinder 08 kann vor (vorzugsweise) oder nach einem Bearbeitungsvorgang erfolgen.

### Bezugszeichenliste

- 01: Bogenverarbeitungsmaschine
- 02: Anlage
- 03: Zuführtisch
- 04: Saugtrommel
- 05: -
- 06: Transporttrommel, erste
- 07: Transporttrommel, zweite (Bogen,zuführeinrichtung)
- 08: Bearbeitungszylinder, Gegendruckzylinder, Bogentransportzylinder
- 09: Transporttrommel, dritte (Bogenabführeinrichtung)
- 10: -
- 11: Kettenrad
- 12: Kettenradwelle
- 13: Kettentransportsystem
- 14: Kette
- 15: -
- 16: Kettenrad
- 17: Kettenradwelle
- 18: Transporttrommel, vierte (Bogenzuführeinrichtung)
- 19: Bearbeitungszylinder, Nummerierzylinder
- 20: -
- 21: Bearbeitungszylinder, Nummerierzylinder
- 22: Kettentransportsystem (Bogenabführeinrichtung)
- 23: Bearbeitungsvorrichtung, Inspektionsvorrichtung
- 24: Saugkasten
- 25: -
- 26: Zentrale (8; 9)
- 27: Zentrale (9; 12)
- 28: Zentrale (12; 18)
- 29: Zentrale (18; 8)
- 30: -
- 31: Umfangslänge (9)
- 32: Umfangslänge (12)
- 33: Umfangslänge (18)
- 34: Umfangslänge (8)

- P: Produktionsrichtung

## Patentansprüche

1. Vorrichtung zum Transport von Bogen in einer Bogenbearbeitungsmaschine (01), mit mindestens einem Transportzylinder (08) , dem eine Bogenabführeinrichtung (09) und eine Bogenzuführeinrichtung (18) zugeordnet ist, wobei mit der Bogenabführeinrichtung (09) und der Bogenzuführeinrichtung (18) eine zweite Bogentransporteinrichtung (13) zusammenwirkt und eine bogentransportierende Strecke (31) der Bogenabführeinrichtung (09) gleich einer bogentransportierenden Strecke (33) der Bogenzuführeinrichtung (18) ist, **dadurch gekennzeichnet, daß** eine Umfangslänge (34) des Transportzylinders (08) zwischen Übergabepunkten des Transportzylinders (08) an die Bogenabführeinrichtung (09) und der Bogenzuführeinrichtung (18) gleich einer Umfangslänge (32) der zweiten Bogentransporteinrichtung (13) zwischen Übergabestellen der Bogenabführeinrichtung an die zweite Bogentransporteinrichtung und der Bogenzuführeinrichtung (18) an die zweite Bogentransporteinrichtung (13) ist.

2. Vorrichtung nach Anspruch 1, **dadurch gekennzeichnet, daß** dem Transportzylinder (08) ein Nummerierzylinder (19; 21) zugeordnet ist.

## Claims

1. Device for transporting sheets in a sheet-processing machine (01), having at least one transport cylinder (08), to which a sheet removal device (09) and a sheet feed device (18) are assigned, a second sheet transport device (13) cooperating with the sheet removal device (09) and the sheet feed device (18), and a sheet-transporting section (31) of the sheet removal device (09) being equal to a sheet-transporting section (33) of the sheet feed device (18), **characterized in that** a circumferential length (34) of the transport cylinder (08) between transfer points of the transport cylinder (08) to the sheet removal device (09) and the sheet feed device (18) is equal to a circumferential length (32) of the second sheet transport device (13) between transfer points of the sheet removal device to the second sheet transport device and of the sheet feed device (18) to the second sheet transport device (13).

2. Device according to Claim 1, **characterized in that** the transport cylinder (08) is assigned a numbering cylinder (19; 21).

## Revendications

1. Dispositif pour transporter des feuilles dans une machine de traitement de feuilles (01), comportant au moins un cylindre de transport (08), auquel sont associés un dispositif d'évacuation de feuilles (09) et un dispositif d'amenée de feuilles (18), un deuxième dispositif de transport de feuilles (13) coopérant avec le dispositif d'évacuation de feuilles (09) et le dispositif d'amenée de feuilles (18), et une voie (31), assurant le transport des feuilles, du dispositif d'évacuation de feuilles (09) étant identique à une voie (33), assurant le transport des feuilles, du dispositif d'amenée de feuilles (18), **caractérisé en ce qu'**une longueur périphérique (34) du cylindre de transport (08), entre des points de transfert du cylindre de transport 08) au dispositif d'évacuation de feuilles (09) et au dispositif d'amenée de feuilles (18), est égale à une longueur périphérique (32) du deuxième dispositif de transport de feuilles (13), entre les points de transfert du dispositif d'évacuation de feuilles au deuxième dispositif de transport de feuilles et du dispositif d'amenée de feuilles (18) au deuxième dispositif de transport de feuilles (13).

2. Dispositif selon la revendication 1, **caractérisé en ce qu'**un cylindre de numérotation (19; 21) est associé au cylindre de transport (08).
